# EUROPÄISCHE PATENTSCHRIFT

(11) **EP 0 390 005 B1**
(45) Veröffentlichungstag und Bekanntmachung des Hinweises auf die Patenterteilung: **19.10.1994**
(21) Anmeldenummer: 90105667.1
(22) Anmeldetag: 26.03.1990
(51) Int. Cl.: D21F 1/00

(54) **Mehrlagiges Papiermaschinensieb**
Multi-layer screen-cloth for paper machine
Toile à plusieurs couches pour machine à papier

(30) Priorität: 28.03.1989 DE 3910019
(43) Veröffentlichungstag der Anmeldung: 03.10.1990
(73) Patentinhaber: Andreas Kufferath GmbH & Co. KG, D-52311 Düren (DE)
(72) Erfinder: Odenthal, Heinz, Dr., D-4019 Monheim (DE)
(74) Vertreter: Schumacher, Bernd, Dipl.-Ing.

(56) Entgegenhaltungen:
- EP-A- 0 224 276
- EP-A- 0 232 708
- EP-A- 0 245 851
- EP-A- 0 325 167
- EP-A- 0 350 673

## Beschreibung

Die Erfindung betrifft ein mehrlagiges Papiermaschinensieb gemäß dem Oberbegriff von Anspruch 1.
Mehrlagige, wie doppellagige, Siebgewebe dieser Art sind bekannt. Dabei haben sich bisher nur 7- und 8-schäftige Bindungen bewährt. Da es jedoch heute vielfach üblich ist, die Kettdrähte auf die doppelte Anzahl von Webschäften einzureihen, um die Zugbelastungen in den Schaftrahmen beim Weben zu reduzieren, und Papiermaschinensiebe flachzuweben, so daß die Kettdrähte an der Webmaschine in der Regel auch die Längsdrähte des Gewebes darstellen, wurden auch schon Überlegungen angestellt, Gewebe unter Ausnutzung der vollen Schaftzahl am Webstuhl auszubilden. Beispielhaft hierfür sind die EP-A1-0 232 708, die EP-A2-0 245 851 und die EP-B1-0 079 431.
Von den wegen der großen Schaftzahl möglichen Bindungsvarianten sind jedoch nur einzelne Lösungen für die komplexen papiermacherischen Anforderungen geeignet. Dabei kommt dem Design der Maschinenseite des Siebes eine besondere Bedeutung zu. Wenn man die bei normalen 7- und 8-schäftigen Bindungen üblichen freien Fadenflottierungen der Querfäden auf der Maschinenseite unter sechs bzw. sieben Längsfäden auf ein Sieb mit einer 16-schäftigen Bindung übertragen wollte, so ergäbe sich dabei eine freie Fadenflottierung der Querfäden unter jeweils 15 Längsfäden. In der EP-A1-0 232 708 wird eine Flottierung der Querfäden über 14 Längsfäden in Verbindung mit einer Doppelklammerung der Querdrähte auf der Maschinenseite vorgeschlagen. In der Regel sind freie Fadenflottierungen dieser Länge instabil. Beim Gleiten über die stationären Elemente der Naßpartie einer Papiermaschine führt die Instabilität zu Vibrationen im Gewebe, die bei harten Materialien, wie zum Beispiel Polyester, zur Zerstörung führen können. Außerdem zeigt die erwähnte Doppelklammerung eines Querdrahtes auf der Maschinenseite auch eine markierende Rückwirkung auf die Blattbildungsseite des Siebes, so daß derartige Siebe nur auf eine bestimmte Gruppe unkritischer Papiersorten beschränkt ist. Ähnliche Instabilitätsprobleme ergeben sich bei der EP-B1-0 079 431, da eine Klammerung der Querfäden auf der Maschinenseite jeweils nur durch einen Längsfaden stark zu Verschiebungen neigt. Es ist somit ersichtlich, daß für das Siebdesign nur solche Bindungen geeignet sind, die eine optimale Stabilität der Fadenflottierungen gewährleisten.

Der vorliegenden Erfindung liegt daher die Aufgabe zugrunde, ein mehrlagiges Papiermaschinensieb der im Oberbegriff genannten Art mit einfachen Maßnahmen so auszugestalten, daß sich auf der Maschinenseite problemlos lange Fadenflottierungen großer Stabilität in Verbindung mit einer weitgehenden Markierungsfreiheit an der Blattbildungsseite des Siebes erzielen lassen.

Zur Lösung der gestellten Aufgabe zeichnet sich ein Papiermaschinensieb der im Oberbegriff von Anspruch 1 genannten Art durch die im Kennzeichen dieses Anspruchs aufgeführten Merkmale aus. Hierbei werden einerseits lange freie Fadenflottierungen der Querfäden auf der Maschinenseite über jeweils zwölf Längsfäden und andererseits optimale Stabilitätsverhältnisse erzielt, weil die vorgeschlagene Art der Klammerung bzw. Klemmung nahezu derjenigen unter zumindest vier nebeneinanderliegenden Längsdrähten entspricht. Dabei wird der weitere wesentliche Vorteil erzielt, daß keinerlei bedeutende Markierungsgefahr auf der Blattbildungsseite vorliegt. Die Art der Querfadeneinbindung auf der Maschinenseite bewirkt, daß sich die Querfäden weit über die Längsfäden hinauswölben, wodurch sich auf der Maschinenseite ein großes Abriebvolumen mit dem Ergebnis einer langen Betriebsdauer des Siebes in der Papiermaschine ergibt.

Die Weiterbildungen der Ansprüche 2 und 3 haben sich als für die Praxis besonders geeignet herausgestellt.

Die Weiterbildung von Anspruch 4 vereinigt eine besonders lange Betriebslebensdauer mit einer weitgehenden Markierungsfreiheit an der Blattbildungsseite.

Besonders geeignet ist auch die Weiterbildung von Anspruch 5, da hierdurch die Markierungsneigung weiter reduziert wird. Die Längsfäden werden durch die Querfäden so weit gestützt, daß sie auch nach dem Verstreckungsprozeß während der Thermofixierung dieselbe Trangentialebene wie die Querfäden der Blattbildungsseite berühren.

Die Weiterbildung von Anspruch 6 ermöglicht ebenfalls eine Reduzierung der Markierungsneigung an der Blattbildungsseite.

Mit der Weiterbildung von Anspruch 7 kann ein optimales Faserrückhaltevermögen (Retention) des Siebes in Verbindung mit einem Höchstmaß an Offenheit und Entwässerung erzielt werden.

Die Weiterbildung von Anspruch 8 entspricht einer praktischen Realisierung, die sich im Betrieb bewährt hat.

Die Weiterbildung von Anspruch 9 ermöglicht es, mit Hilfe geeigneter Einbindungsarten der Querfäden an der Sieboberseite optimale Betriebsverhältnisse zu erzielen, insbesondere bei einem Füllschußsieb mit einer höheren Anzahl von Querfäden an der Blattbildungsseite.

Auch die Weiterbildung von Anspruch 10 ermöglicht eine vielfältige Anpassung der blattbildenden Sieboberseite an die jeweiligen Betriebsverhältnisse.

Die Weiterbildungen der Ansprüche 11 bis 13 beinhalten zweckmässige praktische Ausgestaltungen des Siebes.

Das erfindungsgemäße mehrlagige Papiermaschinensieb gewährleistet infolge seiner langen freien Fadenflottierungen auf der Maschinenseite einen hohen Räumeffekt auf den stehenden Elementen der Siebpartie und damit einen guten Laufkomfort der Maschinenbespannung. Außerdem ergeben sich eine große Betriebslebensdauer, eine optimale Laufstabilität und eine nur sehr geringe Markierneigung.

Die Erfindung wird nachfolgend an zeichnerisch dargestellten Ausführungsbeispielen näher erläutert. Es zeigen:
Figur 1 - ein Papiermaschinensieb nach der vorliegenden Erfindung in einer in Querrichtung verlaufenden Teilansicht und
Figur 2 - ein Papiermaschinensieb nach der vorliegenden Erfindung, wie dasjenige aus Figur 1, in einer in Längsrichtung verlaufenden Teilansicht.

Gemäß der zeichnerischen Darstellung hat ein Papiermaschinensieb eine blattbildende Sieboberseite 10 und eine maschinen- bzw. laufseitige Siebunterseite 12. Im vorliegenden Fall sind zwei Lagen von Querfäden 14 (oben) und 16 (unten) in Verbindung mit einer Lage von Längsfäden 20 vorhanden.

Gemäß Figur 2 sind die Querfäden 16 an der Siebunterseite 12 jeweils von zwei Längsfäden 22 überkreuzt, die im vorliegenden Fall von zwei nebeneinanderliegenden Längsfäden 24 im Siebinneren separiert sind. An dieser Stelle können auch mehr als zwei und zum Beispiel drei Längsfäden 24 nebeneinander liegen. Bei dem dargestellten Ausführungsbeispiel ergibt sich somit eine freie Fadenflottierung der Querfäden 16 an der Siebunterseite 12 über jeweils zwölf Längsfäden 20. Durch die spezielle Art der Klammerung der Querfäden 16 mittels der Längsfäden 22 und 24 läßt sich trotz der langen Fadenflottierungen eine optimale Stabilität erzielen, ohne daß an der Sieboberseite 10 eine besondere Markierungsneigung wie beim Stand der Technik besteht.

Gemäß Figur 2 flottieren die Längsfäden 20 an der Sieboberseite 10 über jeweils zwei, wahlweise mehr als zwei, Querfäden 18. Dadurch tangieren an der Sieboberseite die Querfäden 14 und die Längsfäden 20 dieselbe Berührungsebene, wodurch die Markierungsneigung weiter reduziert wird. Dieses gilt insbesondere im Zusammenhang mit dem dargestellten Ausführungsbeispiel eines Füllschußsiebes, bei dem die Anzahl der Querfäden 14 an der Sieboberseite 10 etwa doppelt so groß wie die Anzahl der Querfäden 16 an der Siebunterseite 12 ist. Bei dem dargestellten Ausführungsbeispiel gilt ferner, daß die Längsfäden 20 an der Sieboberseite 10 jeweils zwei benachbarte Paare von Querfäden 18 überkreuzen, die durch einen Querfaden 14 separiert sind. Hierdurch ergibt sich eine sehr gute Klammerung der Längsfäden 20. Außerdem überkreuzen die Längsfäden 20 bei dem vorliegenden Ausführungsbeispiel jeweils einen der hier dicker ausgebildeten Querfäden 16.

Die dargestellten Ausführungsbeispiele haben sich in der Praxis bewährt und können hinsichtlich verschiedener Detailgestaltungen in Anpassung an die jeweiligen Betriebsverhältnisse im Rahmen der Erfindung entsprechend verändert werden.

## Patentansprüche

1. Mehrlagiges Papiermaschinensieb mit Längsfäden und zumindest zwei Lagen von Querfäden, wobei die Längs- und Querfäden in einer 16-schäftigen Bindung miteinander verwebt sind und lange Fadenflottierungen von Querfäden an der laufseitigen Siebunterseite vorliegen, **dadurch gekennzeichnet,** daß die laufseitig flottierenden Querfäden (16) jeweils von zwei Längsfäden (22) an der Siebunterseite (12) überkreuzt sind, die von zumindest zwei nebeneinanderliegenden Längsfäden (24) außerhalb des Bereichs der Siebunterseite separiert sind.

2. Sieb nach Anspruch 1, gekennzeichnet durch jeweils zwei die überkreuzenden Längsfäden (22) separierende Längsfäden (24) im Siebinneren.

3. Sieb nach Anspruch 1 oder 2, dadurch gekennzeichnet, daß beim Weben die Querfäden (14, 16, 18) Schußdrähte und die Längsfäden (20, 22, 24) Kettdrähte sind.

4. Sieb nach einem der Ansprüche 1 bis 3, dadurch gekennzeichnet, daß die Querfäden (16) an der laufseitigen Siebunterseite (12) einen Durchmesser haben, der um zumindest 25 % größer als der Durchmesser der übrigen Querfäden (14, 18) ist.

5. Sieb nach einem der Ansprüche 1 bis 4, dadurch gekennzeichnet, daß die Längsfäden (20) an der blattbildenden Sieboberseite (10) jeweils über zumindest zwei aufeinanderfolgende Querfäden (18) flottieren.

6. Sieb nach einem der Ansprüche 1 bis 5, dadurch gekennzeichnet, daß an der Sieboberseite (10) die freien Fadenflottierungen in Quer- und Längsrichtung des Siebes etwa gleich groß sind.

7. Sieb nach einem der Ansprüche 1 bis 6, dadurch gekennzeichnet, daß die Anzahl der Querfäden (14, 18) an der blattbildenden Sieboberseite (10) zumindest doppelt so groß wie die Anzahl der Querfäden (16) an der laufseitigen Siebunterseite (12) ist.

8. Sieb nach einem der Ansprüche 1 bis 7, dadurch gekennzeichnet, daß die Längsfäden (20) an der Sieboberseite (10) jeweils zwei benachbarte sowie durch einen Querfaden (14) separierte Paare von Querfäden (18) und an der Siebunterseite (12) jeweils einen Querfaden (16) überkreuzen.

9. Sieb insbesondere nach Anspruch 7, dadurch gekennzeichnet, daß benachbarte Querfäden (14, 18) an der blattbildenden Sieboberseite (10) unterschiedliche Gewebeeinbindungsarten aufweisen.

10. Sieb nach einem der Ansprüche 1 bis 9, dadurch gekennzeichnet, daß sich benachbarte Querfäden (14, 18) an der blattbildenden Sieboberseite (10) hinsichtlich des Materials und/oder des Durchmessers und/oder des Elastizitätsmoduls unterscheiden.

11. Sieb nach einem der Ansprüche 1 bis 10, dadurch gekennzeichnet, daß die Längs- und/oder Querfäden (20, 22, 24; 14, 16, 18) monophile Kunststoffdrähte sind.

12. Sieb nach Anspruch 11, dadurch gekennzeichnet, daß die Kunststoffdrähte aus Polyäthylentherephtalat (Polyester) und/oder Polyamid bestehen.

13. Sieb nach einem der Ansprüche 1 bis 12, dadurch gekennzeichnet, daß die Kettdrahtfülldichte, das heißt das Produkt aus Kettfadenzahl pro cm und Kettdrahtdurchmesser in cm, größer als 1 ist.

## Claims

1. Multilayer paper making fabric with longitudinal strands and at least two layers of transverse strands, the longitudinal and transverse strands being interwoven in an 16-shaft weave and long transverse strand float being present at the running underside of the fabric, characterized in that the running side floating transverse strands (16) are each crossed by two longitudinal strands (22) at the fabric underside (12), the longitudinal strands (22) being separated outside the fabric underside area by at least two adjacent longitudinal strands (24).

2. Fabric according to claim 1, characterized in each case by two longitudinal strands (24) inside the fabric, which separate the crossing longitudinal strands (22).

3. Fabric according to claim 1 or 2, characterized in that when weaving, the transverse strands (14, 16, 18) are weft wires and the longitudinal strands (20, 22, 24) are warp wires.

4. Fabric according to one of claims 1 to 3, characterized in that the diameter of the transverse strands (16) at the running underside of the fabric (12) is greater by at least 25% than the diameter of the remaining transverse strands (14, 18).

5. Fabric according to one of claims 1 to 4, characterized in that the longitudinal strands (20) at the sheet forming fabric top side (10), each float over at least two successive transverse strands (18).

6. Fabric according to one of claims 1 to 5, characterized in that the free strand float at the fabric top side (10), is approximately of equal size in transverse and longitudinal direction of the fabric.

7. Fabric according to one of claims 1 to 6, characterized in that the number of transverse strands (14, 18) at the sheet forming fabric top side (10), is at least twice as great as the number of transverse strands (16) at the running underside of the fabric (12).

8. Fabric according to one of claims 1 to 7, characterized in that the longitudinal strands (20) at the fabric top side (10), each cross two adjacent pairs of transverse strands (18) which are separated by a transverse strand (14) and each cross a transverse strand (16) at the underside of the fabric (12).

9. Fabric, particularly according to claim 7, characterized in that adjacent tranverse strands (14, 18) comprise different weave types at the sheet forming fabric top side (10).

10. Fabric according to one of claims 1 to 9, characterized in that adjacent tranverse strands (14, 18) differ at the sheet forming fabric top side (10), with regard to the material and/or the diameter and/or the elasticity modulus.

11. Fabric according to one of claims 1 to 10, characterized in that the longitudinal and/or transverse strands (20, 22, 24; 14, 16, 18) are monofilament plastic wires.

12. Fabric according to claim 11, characterized in that the plastic wires consist of polyethylene terephtalate (polyester) and/or polyamide.

13. Fabric according to one of claims 1 to 12, characterized in that the warp wire filling thickness, that is to say the product out of warp strand count per cm and warp wire diameter in cm, is greater than 1.

## Revendications

1. Toile multicouche de machine à papier avec des fils longitudinaux et deux couches au moins de fils transversaux, les fils longitudinaux et transversaux étant entrelacés en une armure à 16 lisses, et de longs flottements de fils transversaux se situant sur la face inférieure de la toile côté machine, caractérisée en ce que les fils transversaux (16), flottant côté machine, sont respectivement croisés par deux fils longitudinaux (22) sur la face inférieure de la toi le (12), ces fils étant séparés par deux fils longitudinaux (24), au moins, juxtaposés, à l'extérieur de la zone de la face inférieure de la toile.

2. Toile suivant la revendication 1, caractérisée par deux fils longitudinaux (24) à l'intérieur de la toile, séparant respectivement les fils longitudinaux (22) de croisement.

3. Toi le suivant l'une des revendications 1 et 2, caractérisée en ce que, lors du tissage, les fils transversaux (14, 16, 18) sont des fils de trame et les fils longitudinaux (20, 22, 24) des fils de chaîne.

4. Toile suivant l'une quelconque des revendications 1 à 3, caractérisée en ce que les fils transversaux (16), sur la face inférieure de la toile (12) côté machine, ont un diamètre supérieur de 25% au moins au diamètre des autres fils transversaux (14, 18).

5. Toile suivant l'une quelconque des revendications 1 à 4, caractérisée en ce que les fils longitudinaux (20), sur la face supérieure de la toile (10) formant la feuille, flottent respectivement sur deux fils transversaux (18), au moins, successifs.

6. Toile suivant l'une quelconque des revendications 1 à 5, caractérisée en ce que les flottements libres de fils, sur la face supérieure de la toile (10), sont à peu près égaux dans le sens transversal et longitudinal de la toile.

7. Toile suivant l'une quelconque des revendications 1 à 6, caractérisée en ce que le nombre de fils transversaux (14, 18), sur la face supérieure de la toile (10) formant la feuille, est deux fois plus élevé, au moins, que le nombre de fils transversaux (16) sur la face inférieure de la toile (12), côté machine.

8. Toi le suivant l'une quelconque des revendications 1 à 7, caractérisée en ce que les fils longitudinaux (20) croisent respectivement deux paires de fils transversaux (18), adjacentes et séparées par un fil transversal (14), sur la face supérieure de la toile (10), et un fil transversal (16) sur la face inférieure de la toile (12).

9. Toile suivant la revendication 7, notamment, caractérisée en ce que des fils transversaux adjacents (14, 18) présentent différents types de liaison sur la face supérieure de la toile (10), formant la feuille.

10. Toile suivant l'une quelconque des revendications 1 à 9, caractérisée en ce que des fils transversaux adjacents (14, 18) diffèrent quant au matériau et/ou au diamètre et/ou au module d'élasticité, sur la face supérieure de la toile (10), formant la feuille.

11. Toile suivant l'une quelconque des revendications 1 à 10, caractérisée en ce que les fils longitudinaux et/ou transversaux (20, 22, 24; 14, 16, 18) sont des monofilaments de matière plastique.

12. Toile suivant la revendication 11, caractérisée en ce que les fils de matière plastique se composent de polyéthylène téréphtalate (polyester) et/ou de polyamide.

13. Toile suivant l'une quelconque des revendications 1 à 12, caractérisée en ce que la densité de remplissage des fils de chaîne, c'est-à-dire le produit du nombre de fils de chaîne par cm et du diamètre des fils de chaîne en cm, est supérieure à 1.
